# EUROPÄISCHE PATENTSCHRIFT

(11) **EP 0 826 469 B1**
(45) Veröffentlichungstag und Bekanntmachung des Hinweises auf die Patenterteilung: **16.10.2002**
(21) Anmeldenummer: 97250247.0
(22) Anmeldetag: 23.08.1997
(51) Int. Cl.: B26F 1/04

(54) **Perforieraggregat**
Perforator
Dispositif de perforation

(30) Priorität: 28.08.1996 DE 19636242
(43) Veröffentlichungstag der Anmeldung: 04.03.1998
(73) Patentinhaber: PERNUMA GmbH, 88471 Laupheim (DE)
(72) Erfinder: Zimmermann, Thomas, 14195 Berlin (DE)
(74) Vertreter: Lüke, Dierck-Wilm, Dipl.-Ing.

(56) Entgegenhaltungen:
- DE-A- 2 520 575
- DE-A- 19 512 377
- GB-A- 928 428
- NL-A- 268 240
- US-A- 3 295 438
- US-A- 4 367 676

## Beschreibung

Die Erfindung bezieht sich auf ein Perforieraggregat zur Darstellung von Buchstaben, Symbolen und Zahlen, mit einstellbarem Räderwerk.

Die Einstellung des Räderperforierwerks der Perforiermaschinen erfolgt nach dem allgemeinen Stand der Technik manuell über eine Hebelmechanik (Prospekt der Fa.F.Zimmermann GmbH & Co. KG "PERFOSTAR"). Die zu perforierenden Zahlen, Buchstaben und Symbole werden mit fest angebrachten Stellhebeln oder mit abnehmbaren Steckstiften eingestellt.

Die Einstellung von Hand über mechanische Rastungen ist aufwendig und führt häufig zu Fehleinstellungen, was besonders bei amtlichen Dokumenten nachteilig ist.

Es sind außenverzahnte Perforierräder bekannt, die über Zwischenräder von Hand angetrieben werden. Nachteilig ist hierbei insbesondere auch die leichte Verschmutzbarkeit der außen angebrachten Zahnräder, die zu Störungen und Ausfällen führen kann.

Bei den vorbekannten Perforieraggregaten mit ihren Antriebsarten von Hand ist es nachteilig, daß ein großes Bauvolumen benötigt wird und lange Kraftübertragungswege entstehen. Die Handhabung der Perforieraggregate bzw. die Einstellung der Perforierräder ist oft umständlich und zeitaufwendig. Die Hebel- und Zahnradmechanik ist gegen Verschmutzungen und daraus resultierende Störungen anfällig.

Der Erfindung liegt die Aufgabe zugrunde, ein Perforieraggregat zur Darstellung von Buchstaben, Symbolen und Zahlen zu schaffen, das kompakt aufgebaut ist, eine einfache und zuverlässige Handhabung und eine exakte Einstellung der Buchstaben, Symbole und Zahlen sowie eine unkomplizierte elektronische Steuerung ermöglicht

Die Lösung dieser Aufgabe ergibt sich aus den Merkmalen des Patentanspruches 1. Die einzelnen Perforierräder des einstellbaren Räderwerks werden mittels der elektronisch gesteuerten Antriebe für das Verstellen der Perforierräder angesteuert und auf die programmierte Position gebracht, um zu einem vorherbestimmten Zeitpunkt die Perforation auszuführen.

Im Vergleich zu den bisherigen Radaufnahmen für die Perforierräder wird eine wesentlich kompaktere Bauweise erreicht, die es ermöglicht, elektronisch gesteuerte bzw. einstellbare Zahlen-, Symbol- und Buchstaben-Perforiermaschinen herzustellen, die trotz hinzukommender elektronischer Ansteuerung nicht mehr Platz benötigen als bisher.

Es kann eine nahezu unbegrenzte Anzahl von Perforierrädern nebeneinander angeordnet werden, so daß Texte und Zahlenkombinationen dargestellt werden können.

Es werden mit der erfindungsgemäßen Bauweise, bei der die Antriebe in der Perforierradaufnahme innenliegend angeordnet sind, kurze Kraftübertragungswege und eine einfache Handhabung sowie eine zuverlässige Steuerung erreicht.

Da die Antriebe von innen erfolgen, sind sie gegen Verschmutzungen und gegen Störungen durch Fremdkörper weitgehend geschützt.

Nach einer Ausführungsform der Erfindung entsprechend dem nebengeordneten Anspruch 4 sind elektronisch gesteuerte Antriebe für das Verstellen der Perforier vorgesehen, die jeweils über eine motorverstellbare Stellscheibe eingestellt sind, wobei eine Innenverzahnung des jeweiligen Perforierrades in die Zähne eines Zwischenrades eingreift, welches mit einem Antriebszahnrad zusammenwirkt. Die Verbindung zur Stellscheibe und zu deren Antrieb wird über eine Hohlachse hergestellt.

Das Perforieraggregat ist sowohl zum Perforieren von Materialbahnen oder von Blattvorlagen als auch von Durchschreibesätzen, Formularen, Frachtpapieren, Prioritätsbelegen, Dokumenten aller Art geeignet. Es können alle Stoffarten, Papier und Kunststoffolien zuverlässig und wirkungsvoll perforiert werden.

Weitere vorteilhafte Ausgestaltungen der Erfindung ergeben sich aus den weiteren Unteransprüchen.

Die Erfindung ist nachfolgend anhand von in den Zeichnungen dargestellten Ausführungsbeispielen eines Perforieraggregats näher erläutert. Es zeigen:
- Fig. 1: eine schematische Schnittdarstellung des Perforieraggregats,
- Fig. 2: die schematische Seitenansicht des Perforieraggregats einschließlich Schnittwerkzeug,
- Fig. 3: die schematische Draufsicht auf eine weitere Ausführungsform eines Perforieraggregats,
- Fig. 4: die schematische Seitenansicht auf eine dritte, nicht erfindungsgemäße Ausführungsform eines Perforieraggregats,
- Fig. 5: die schematische Vorderansicht auf die Ausführungsform nach Fig. 4,
- Fig. 6: die schematische Seitenansicht einer weiteren, nicht erfindungsgemäße Ausführungsform eines Perforieraggregats mit einem gemeinsamen Antriebsmotor für alle Perforierräder (Schnitt A-B aus Fig. 7) und
- Fig. 7: die schematische Vorderansicht des Räderwerks der Ausführungsform nach Fig. 6.

Die Fig. 1 zeigt in einer schematischen Schnittdarstellung die Perforierradaufnahme 1 zur Aufnahme von zehn Perforierrädern 3 mit den jeweils zugehörigen Verstellantrieben 2.

Die Perforierradaufnahme 1 ist im Beispiel als zylindrischer Körper aus Aluminium ausgeführt, in den Ausnehmungen 5 zur Aufnahme der Verstellantriebe 2 eingebracht sind.

Jeder Verstellantrieb 2 besteht aus einem Motor 12 (Fig. 2) mit Getriebe und aus einem Antriebszahnrad 4 auf der Motorachse 7. Jeder Verstellantrieb 2 arbeitet mit einem nicht dargestellten Inkrementalgeber zur Positionierung des jeweiligen Perforierrades 3 zusammen. In das jeweilige Antriebszahnrad 4 auf der Motorachse 7 greift nach der automatischen Positionierung des Perforierrades 3 mittels des Inkrementalgebers eine Innenverzahnung 13 des jeweiligen Perforierrades 3 ein (Fig. 2).

Die Verstellantriebe 2 sind in den als Motoraufnahmen ausgebildeten Ausnehmungen 5 angeordnet und durch eine Haltelasche 6 in der Motoraufnahme 5 arretiert. Die Verstellantriebe 2 werden durch Stellmotoren gebildet. Die Haltelasche 6 ist in einer Ausnehmung 19 der Perforierradaufnahme 1 versenkt eingelegt.

Die Motoraufnahmen 5 sind radial und parallel zur Achse 11 der Perforierradaufnahme 1 (Fig. 2) um den Achsenumfang verteilt ausgeformt und axial zueinander um eine Radbreite d versetzt angeordnet. Dabei werden die Motoraufnahmen 5 zur optimalen Nutzung des Achsenumfangs wechselseitig verschachtelt. Im Beispiel werden fünf Motoraufnahmen 5 auf der einen Hälfte des Umfangs der Perforierradaufnahme 1 von der rechten Stirnseite 8 und fünf Motoraufnahmen 5 werden auf der zweiten Hälfte des Umfangs der Perforierradaufnahme 1 von der linken Stirnseite 9 der Perforierradaufnahme 1 beginnend ausgeformt.

Die Perforierradaufnahme 1 bildet für die Perforierräder 3 eine Radachse.

Durch die erfindungsgemäße Ausformung der Motoraufnahmen 5 in der Perforierradaufnahme 1 ist es möglich, eine nahezu unbegrenzte Anzahl von Perforierrädern 3 nebeneinander anzuordnen. Dadurch ist es auch möglich, nebeneinanderliegende Buchstaben, Zeichen oder Zahlen vorteilhafterweise nebeneinander anzuordnen.

Die Aneinanderreihung einer Vielzahl von Perforierrädern 3 ermöglicht es, Texte und Zahlenkombinationen darzustellen.

Die Fig. 2 zeigt die schematische Seitenansicht des Perforieraggregats einschließlich eines Schnittwerkzeuges 10.

Aus der Fig. 2 ist ersichtlich, daß das Perforieraggregat 1 zylindrisch ist und die Achse 11 aufweist, über die ein nicht dargestellter Antrieb wirksam wird, der die Perforierradaufnahme 1 bewegt.

Die Perforierräder 3 weisen auf ihrem Umfang Bohrungen 14 auf, in welche Perforiernadeln 15 eintauchen, die der Darstellung von Buchstaben und Zahlen dienen. Die Perforiernadeln 15 sind in einem Führungskasten 16 eingebracht und wirken mit einer darunterliegenden Schneidplatte 17 zusammen. Das zu perforierende Material oder Objekt wird zwischen der Schneidplatte 17 und dem Führungskasten 16 in einem Einführschlitz 18 geführt.

Die Fig. 6 und 7 zeigen eine Ausführungsform des Perforieraggregats mit einem gemeinsamen außenliegenden Antriebsmotor 30 zum Verstellen aller Perforierräder 3. Diese Ausführungsform ist nicht erfindungsgemäß, kann jedoch zum besseren Verständnis bestimmten Aspekte der Erfindung herangezogen werden.

Nach der Darstellung in der Fig. 7 ist das Perforieraggregat mit dem einfachen Elektromotor 30 als Antrieb ausgerüstet. Der Antrieb 30 ist entsprechend der Darstellung in der Fig. 6 über eine Achse 34 und über Rutschkupplungen 35 für jedes Perforierrad 3 mit jeweils einem Antriebszahnrad 29 der Perforierräder 3 verbunden. Die Antriebszahnräder 29 greifen in die Innenverzahnung 13 der Perforierräder 3 ein.

Die Einstellung der Perforierräder 3 wird wie folgt vorgenommen:
Der sich drehende Antriebsmotor 30 bewegt alle Perforierräder 3 im Leerlauf mit. Während einer Umdrehung der Perforierräder 3 passiert eine Referenzmarke 28 einen Sensor 36. Die Referenzmarke 28 kennzeichnet die Nullposition des Perforierrades 3. Von dieser Position aus zählt der Sensor 36 die vorherbestimmte einzustellende Position des jeweiligen Perforierrades 3 ab und schaltet nach Erreichen dieser Position einen Elektromagneten 32 ein, welcher das genaue Positionieren des Perforierrades 3 vornimmt, indem ein Raststift 33 in eine Bohrung 31 des Perforierrades 3 eingerastet wird und das Perforierrad 3 in dieser Stellung fixiert.

Das Auskuppeln des Perforierrades 3 vom Antrieb 30 wird durch die Rutschkupplung 35 bewirkt. Die anderen Perforierräder 3 drehen so lange weiter bis sie ebenfalls ihre vorgewählte Position erreicht haben und in dieser Position fixiert sind. Nach Einstellung aller Perforierräder 3 schaltet der Motor 30 ab und die Perforation erfolgt.

Die Fig. 3 zeigt eine weitere Ausführungsform eines Erfindungsgemäßen Perforieraggregats mit der Möglichkeit einer elektronischen Einstellung der Perforierräder über außen angeordnete Antriebe.

Nach der Darstellung in der Fig. 3 sind die Perforierräder 3 auf der Perforierradaufnahme 1 aufgebracht und bei nicht völliger Ausfüllung der Aufnahme 1 mit einem Distanzring 21 gesichert.

Die Perforierradaufnahme 1 wird stirnseitig durch je eine Führungsplatte 22 abgeschlossen.

Jedes Perforierrad 3 ist mit einer Innenverzahnung versehen, in die ein Zwischenzahnrad 20 eingreift, welches mit einem Antriebszahnrad 23 zusammenwirkt. Das Antriebszahnrad 23 wird über eine Hohlachse 24 mit einer der Stellscheiben 25 angetrieben und bewirkt damit die gewünschte Einstellung des jeweiligen Perforierrades 3.

Die Stellscheiben 25 werden über jeweils einen nicht dargestellten elektrischen Antrieb betätigt oder werden über z.B. eine Magnetkupplung mit einem zentralen Antrieb bewegt und sind mit einer elektronischen Steuerung ausgestattet.

In den Fig. 4 und 5 ist eine dritte, nicht erfindungsgemäße Ausführungsform eines Perforieraggregats dargestellt, die zum besseren Verständnis bestimmten Aspekte der Erfindung herangezogen werden kann.

Bei dieser Ausführungsform weisen die Perforierräder 3 eine Außenverzahnung 26 auf, die auf einer mit dem jeweiligen Perforierrad 3 fest verbundenen Platte 27 aufgebracht ist. Die Außenverzahnung 26 greift in ein Zahnrad 20 ein, welches mit dem Motor 12 verbunden ist und die Verstellung der Perforierräder 3 ermöglicht. Die Stellmotore 12 sind bei dieser Ausführung außen angeordnet.

Die Steuerung des Perforieraggregats ist unkompliziert mit jedem Personalcomputer oder mit einer beliebigen Datenverarbeitungsanlage realisierbar.

Auch eine Einstellung per Barcode-Leser oder ähnlichen Eingabegeräten ist möglich.

Vor jeder Perforation kann die eingestellte Zahlenoder Buchstabenkombination auf einem alphanumerischen Display angezeigt und auf einem optionalen Journaldrucker mit Datums- und Zeitangabe protokolliert werden.

Nachdem sich das Perforieraggregat automatisch eingestellt hat, wird die Perforation durch einen Papiersensor, Mikroschalter oder Fußschalter ausgelöst. Beim Abschalten bleibt die letzte Einstellung des Räderwerkes erhalten.

### BEZUGSZEICHENLISTE

- 1: Perforierradaufnahme
- 2: Verstellantrieb
- 3: Perforierrad
- 4: Antriebszahnrad
- 5: Motoraufnahme
- 6: Haltelasche
- 7: Achse
- 8: Stirnseite
- 9: Stirnseite
- 10: Schnittwerkzeug
- 11: Achse
- 12: Motor
- 13: Innenverzahnung
- 14: Bohrung
- 15: Perforiernadel
- 16: Führungskasten
- 17: Schneidplatte
- 18: Einführschlitz
- 19: Ausnehmung
- 20: Zwischenrad
- 21: Distanzring
- 22: Führungsplatte
- 23: Antriebszahnrad
- 24: Hohlachse
- 25: Stellscheibe
- 26: Außenverzahnung
- 27: Platte
- 28: Referenzmarke
- 29: Antriebszahnrad
- 30: Antriebsmotor
- 31: Bohrung
- 32: Magnet
- 33: Raststift
- 34: Achse
- 35: Rutschkupplung
- 36: Sensor

- d: Radbreite

## Patentansprüche

1. Perforieraggregat zur Darstellung von Buchstaben, Symbolen und/oder Zahlen, mit einstellbarem Räderwerk,
**dadurch gekennzeichnet,**
**daß** elektronisch gesteuerte Antriebe (2) für das Verstellen der Perforierräder (3) vorgesehen sind, wobei die elektronisch gesteuerten Antriebe (2) für die Perforierräder (3) in auf dem Umfang der eine Radachse für die Perforierräder (3) ausbildenden Perforierradaufnahme (1) angeordneten Ausnehmungen (5) eingebracht sind, und wobei die Ausnehmungen (5) radial und parallel zur Achse (11) der Perforierradaufnahme (1) und um deren Umfang verteilt eingebracht und auf dem Umfang der Perforierradaufnahme (1) axial jeweils um mindestens eine Radbreite (d) versetzt angeordnet sind.

2. Perforieraggregat nach Anspruch 1, **dadurch gekennzeichnet, daß** die Ausnehmungen (5) auf jeweils dem halben Umfang der Perforierradaufnahme (1) wechselseitig von der rechten und der linken Stirnseite (8,9) der Perforierradaufnahme (1) beginnend ausgeformt sind.

3. Perforieraggregat nach den Ansprüchen 1 und 2, **dadurch gekennzeichnet, daß** die Antriebe (2) jeweils ein Antriebszahnrad (4) aufweisen, welches nach der Positionierung des jeweiligen Perforierrades (3) mit einer Innenverzahnung (13) des jeweiligen Perforierrades (3) im Eingriff steht.

4. Perforieraggregat zur Darstellung von Buchstaben, Symbolen und/oder Zahlen, mit einstellbarem Räderwerk, **dadurch gekennzeichnet, daß** elektronisch gesteuerte Antriebe (2) für das Verstellen der Perforierräder (3) vorgesehen sind, wobei die Perforierräder (3) jeweils über eine motorverstellbare Stellscheibe (25) einstellbar sind, wobei eine Innenverzahnung des jeweiligen Perforierrades (3) in die Zähne eines Zwischenrades (20) eingreift, welches jeweils mit einem Antriebszahnrad (23) zusammenwirkt und wobei über eine jeweilige Hohlachse (24) die Verbindung zur jeweiligen Stellscheibe (25) und zu deren Antrieb hergestellt ist.

## Claims

1. Perforator for the representation of letters, symbols and/or numbers, comprising an adjustable train of wheels,
**characterized in that** electronically controlled drives (2) for the adjustment of the perforating wheels (3) are provided, said electronically controlled drives (2) for the perforating wheels (3) being arranged in recesses (5) disposed on the periphery of the perforating wheels receptacle (1) forming a wheel shaft for the perforating wheels (3), and the recesses (5) being integrated radially and parallely to the axis (11) of the perforating wheels receptacle (1) and distributed on the periphery thereof, and being axially offset on the periphery of the perforating wheels receptacle (1) by at least one wheel width (d), respectively.

2. Perforator according to claim 1, **characterized in that** the recesses (5) are formed on half of the periphery of the perforating wheels receptacle (1), said recesses alternately beginning from the right-hand and left-hand front (8, 9) of the perforating wheels receptacle (1), respectively.

3. Perforator according to claims 1 and 2, **characterized in that** the drives (2) each comprise a driving gear (4) being in engagement, after positioning of the respective perforating wheel (3), with an internal toothing (13) of the respective perforating wheel (3).

4. Perforator for the representation of letters, symbols and/or numbers comprising an adjustable train of wheels,
**characterized in that** electronically controlled drives (2) for the adjustment of the perforating wheels (3) are provided, said perforating wheels (3) being adjusted by a motor-driven adjusting disk (25), respectively, and an internal toothing of the respective perforating wheel (3) engaging into the teeth of an intermediate wheel (20) co-operating each with a driving gear (23), and the connection to the respective adjusting disk (25) and the drive thereof being established by a respective hollow shaft (24).

## Revendications

1. Dispositif de perforation pour la représentation de lettres, symboles et/ou nombres, comprenant un engrenage réglable, **caractérisé en ce que** des entraînements électroniques (2) pour le réglage des roues à perforer (3) sont prévus, ces entraînements électroniques (2) pour les roues à perforer (3) étant intégrés dans des creux (5) disposés sur la périphérie du logement (1) des roues à perforer, et les creux (5) étant intégrés en manière repartie radialement et parallèlement à l'axe du logement (1) des roues à perforer et en manière repartie sur la périphérie de celui-ci, et étant disposés sur la périphérie du logement (1) des roues à perforer en manière déplacée axialement par au moins une largeur (d) de la roue, respectivement.

2. Dispositif de perforation selon la revendication 1, **caractérisé en ce que** les creux (5) sont formés sur la périphérie demie du logement (1) des roues à perforer, alternativement à partir du front droit et gauche (8, 9) du logement (1) des roues à perforer.

3. Dispositif de perforation selon les revendications 1 et 2, **caractérisé en ce que** les entraînements (2) comportent chacun une roue dentée motrice (4), qui s'engrène, après le positionnement de la roue à perforer (3) respective, dans une denture in-térieure (13) de la roue à perforer (3).

4. Dispositif de perforation pour la représentation de lettres, symboles et/ou nombres, comprenant un engrenage réglable, **caractérisé en ce que** des entraînements électroniques (2) pour le réglage des roues à perforer (3) sont prévus, les roues à perforer (3) étant réglées par un disque de réglage moteur (25), une denture intérieure de la roue à perforer (3) respective s'engrenant dans les dents d'une roue intermédiaire (20) coopérant avec une roue dentée motrice (23) respective, et la connexion au disque de réglage (25) respectif et à l'entraînement de celui-ci étant établie par un essieu creux (24).
